# EUROPÄISCHE PATENTSCHRIFT

(11) **EP 3 050 475 B1**
(45) Veröffentlichungstag und Bekanntmachung des Hinweises auf die Patenterteilung: **18.11.2020**
(21) Anmeldenummer: 16151819.6
(22) Anmeldetag: 19.01.2016
(51) Int. Cl.: A47L 9/02, A47L 9/06

(54) **SAUGDÜSE ZUM SAUGEN VON HARTBODENFLÄCHEN**
SUCTION NOZZLE FOR SUCTIONING HARD FLOOR SURFACES
BUSE D'ASPIRATION POUR SURFACES DURES

(30) Priorität: 29.01.2015 DE 102015101339
(43) Veröffentlichungstag der Anmeldung: 03.08.2016
(73) Patentinhaber: Wessel-Werk GmbH, 51580 Reichshof-Wildbergerhütte (DE)
(72) Erfinder: Dilger, Horst, 51597 Morsbach (DE); Riehl, Klaus-Dieter, 57489 Drolshagen (DE)
(74) Vertreter: Lorenz, Bernd Ingo Thaddeus

(56) Entgegenhaltungen:
- EP-A1- 2 875 765
- EP-A2- 2 105 078
- WO-A1-02/26098
- WO-A1-03/063673
- DE-A1-102008 012 889

## Beschreibung

Die Erfindung betrifft eine Saugdüse zum Saugen von Hartbodenflächen mit einem Düsenkörper, der an seiner Unterseite einen als Vertiefung ausgebildeten Saugmund und einen in den Saugmund mündenden Saugkanal zur Ableitung eines in den Saugmund einströmenden Saugluftstromes aufweist, und mit Dichtungselementen, die in Arbeitsrichtung vor und hinter dem Saugmund angeordnet sind und an der Unterseite des Düsenkörpers vorstehen. Zumindest das in Arbeitsrichtung vor dem Saugmund angeordnete Dichtungselement weist Durchströmöffnungen zum Aufsaugen von Schmutzpartikeln auf. Der Saugkanal kann mit dem Saugkopf fest oder um eine Kippachse schwenkbeweglich verbunden sein. An dem rückwärtigen Ende des Saugkanals kann ferner ein Saugrohranschlussstück vorgesehen sein, welches schwenkbeweglich an den Saugkanal angeschlossen ist.

Eine Saugdüse für Bodenstaubsauger mit den zuvor beschriebenen Merkmalen ist aus DE 10 2008 012 889 B4 bekannt. Das in Arbeitsrichtung vor dem Saugmund angeordnete Dichtungselement der bekannten Saugdüse weist zur Aufnahme von Grobschmutzpartikeln Durchströmöffnungen auf. Dadurch gelangen bei einer Arbeitsbewegung der Saugdüse größere Schmutzpartikel, die insbesondere einen Partikeldurchmesser von mehr als 2 mm aufweisen können, durch die Durchströmöffnungen des frontseitigen Dichtungselementes unter den Saugmund, wo sie von der Luftströmung erfasst und durch den Saugkanal entfernt werden. Zur Staubaufnahme auf gering verschmutzten Hartbodenflächen können die Durchströmöffnungen des in Arbeitsrichtung vor dem Saugmund angeordneten Dichtungselementes verschlossen werden. Zu diesem Zweck weist der Saugkopf ein verschiebbar oder schwenkbar im Düsenkörper gelagertes Dichtungselement auf, durch dessen Betätigung die Durchströmöffnungen des frontseitigen Dichtungselementes verschlossen werden können.

Sofern eine Saugdüse mit den eingangs beschriebenen Merkmalen zum Saugen leicht verschmutzter Hartbodenflächen eingesetzt wird, muss sichergestellt sein, dass sich innerhalb des Saugmundes ein ausreichender Unterdruck einstellt und angesaugte Luft mit hoher Strömungsgeschwindigkeit an der Unterseite der Dichtungselemente durchtritt, damit Staub von der Bodenfläche gelöst und in den Saugmund transportiert wird. Dabei ist bei der Ausgestaltung der Dichtungselemente auch zu berücksichtigen, dass ein Einsaugen von etwas größeren Schmutzpartikeln nicht zu stark behindert wird. Die Einhaltung der vorgenannten Kriterien ist unproblematisch, wenn die Saugdüse zusammen mit einem leistungsstarken Sauggerät betrieben wird. Wenn ein Sauggerät mit einem leistungsschwächeren Sauggebläse eingesetzt wird, kann dies zu einer signifikanten Verschlechterung der Saugeigenschaften führen. Besonders ausgeprägt ist die Verschlechterung der Saugeigenschaften auf Hartbodenflächen, wenn die Saugdüse in Verbindung mit einem leistungsschwachen Sauggerät sowohl zum Saugen von glatten Bodenflächen als auch zum Saugen von unebenen Bodenflächen und gefliesten Bodenflächen eingesetzt wird. Glatte Bodenflächen sind insbesondere Parkett- und Laminatböden sowie polierte Natursteinböden. Unter gefliesten Bodenflächen werden Hartböden verstanden, die von mehreren Millimetern breiten Fugen durchsetzt sind. Unebene Hartbodenflächen sind beispielsweise Kellerböden, Steinböden in Außenanlagen und Treppenhäusern, Kunststoffböden mit strukturierten Oberflächen und dergleichen.

Vor diesem Hintergrund liegt der Erfindung die Aufgabe zugrunde, einen Saugdüse zum Saugen von Hartbodenflächen anzugeben, die in Verbindung mit einem leistungsschwachen Sauggerät sowohl auf gefugten oder unebenen Hartböden als auch auf glatten Hartbodenflächen gute Saugeigenschaften aufweist und trockene, feinteilige Schmutzpartikel gut aufnimmt. Als leistungsschwaches Sauggebläse ist in diesem Zusammenhang insbesondere ein Sauggebläse mit einer elektrischen Leistungsaufnahme von weniger als 900 Watt anzusehen.

Gegenstand der Erfindung und Lösung dieser Aufgabe ist eine Saugdüse zum Saugen von Hartbodenflächen nach Anspruch 1.

Zum grundsätzlichen Aufbau der Saugdüse gehören ein Düsenkörper, der an seiner Unterseite einen als Vertiefung ausgebildeten Saugmund und einen in den Saugmund mündenden Saugkanal zur Ableitung eines in den Saugmund einströmenden Saugluftstromes aufweist, sowie Dichtungselemente, die in Arbeitsrichtung vor und hinter dem Saugmund angeordnet sind und an der Unterseite des Düsenkörpers vorstehen. Zumindest das in Arbeitsrichtung vor dem Saugmund angeordnete Dichtungselement weist Durchströmöffnungen zum Aufsaugen von Schmutzpartikeln auf. Erfindungsgemäß ist eine Abschirmvorrichtung zur Veränderung des freien Strömungsquerschnittes der Durchströmöffnung vorgesehen, welche mittels eines am Düsenkörper angeordneten Schaltelementes zwischen einer ersten Funktionsstellung zum Saugen von glatten Hartbodenflächen und einer zweiten Funktionsstellung zum Saugen von unebenen Hartbodenflächen und/oder Fliesenböden schaltbar ist, wobei der freie Gesamtströmungsquerschnitt der Durchströmöffnungen in der zweiten Funktionsstellung weniger als 200 mm², vorzugsweise weniger als 150 mm², beträgt und kleiner ist als in der ersten Funktionsstellung.

Der freie Gesamtströmungsquerschnitt der Durchströmöffnungen resultiert aus der Summe nicht verdeckter Spalten und/oder nicht verdeckter Öffnungen, die vorzugsweise in Längsrichtung des Dichtungselementes in einer möglichst gleichmäßigen Verteilung vorgesehen sind. Das Merkmal ist verwirklicht, wenn die Luftdurchlässigkeit einer Öffnung mit einem Querschnitt von weniger als 200 mm², vorzugsweise weniger als 150 mm², entspricht.

Erfindungsgemäß ist der Saugraum unterhalb der Düse nach außen wirksam abgedichtet, um den Saugunterdruck aufrecht zu halten, jedoch ohne das Einsaugen von Schmutzpartikeln zu stark zu behindern. Die erfindungsgemäßen Werte bezüglich des freien Gesamtströmungsquerschnittes der Durchströmöffnungen berücksichtigen die Tatsache, dass bei einer Bewegung der Saugdüse über gefugte und unebene Hartbodenflächen Luftströme in den Saugmund der Saugdüse gelangen, die über die Vertiefungen von Fugen und Bodenunebenheiten angesaugt werden und Schmutzpartikel aus dem Bereich der Fugen und angrenzenden Bodenflächenbereichen mitreißen. Sofern die erfindungsgemäße Saugdüse zum Saugen von glatten Hartbodenflächen eingesetzt wird, gibt die Abschirmvorrichtung einen größeren freien Gesamtströmungsquerschnitt der Durchströmöffnungen frei. Damit wird sichergestellt, dass auch in der ersten Funktionsstellung dem Saugmund ein ausreichend großer Saugluftstrom zugeführt wird, der Schmutzpartikel im Saugmund wirksam abtransportiert und dem Saugkanal zuführt. Dabei ermöglichen die Durchströmöffnungen, dass Schmutzpartikel, die auf einer glatten Hartbodenflächen aufliegen, durch Saugbewegungen der Saugdüse überfahren werden und auf diese Weise in den Saugmund gelangen, wo sie durch die Luftströmung erfasst und abtransportiert werden. Wenn die Abschirmvorrichtung zur Veränderung des freien Strömungsquerschnittes der Durchströmöffnungen sich in der ersten Funktionsstellung zum Saugen von glatten Hartbodenflächen befindet, ist der freie Strömungsquerschnitt der Durchströmöffnungen zumindest um den Faktor 1,5 größer als in der zweiten Funktionsstellung, die für das Saugen von Fliesenböden und unebenen Hartbodenflächen vorgesehen ist.

Gemäß der Erfindung weisen die Durchströmöffnungen des in Arbeitsrichtung vor dem Saugmund angeordneten Dichtungselementes einen freien Gesamtströmungsquerschnitt zwischen 20 mm² und 120 mm² auf, wenn die Abschirmvorrichtung sich in der zweiten Funktionsstellung zum Saugen von unebenen Hartbodenflächen und/oder Fliesenböden befindet. In der ersten Funktionsstellung beträgt der strömungswirksame freie Gesamtströmungsquerschnitt des Dichtungselementes vorzugsweise 100 mm² bis 300 mm².

Eine vorteilhafte Ausbildung der erfindungsgemäßen Saugdüse sieht vor, dass die beiden in Saugrichtung vor und hinter dem Saugmund angeordneten Dichtungselemente als tragende Dichtungselemente ausgebildet sind und jeweils Durchströmöffnungen zum Aufsaugen von Schmutzpartikeln aufweisen und dass die Abschirmvorrichtung auf beide Dichtungselemente wirkt, wobei der freie Gesamtströmungsquerschnitt der Durchströmöffnungen in der zweiten Funktionsstellung an beiden Dichtungselementen jeweils weniger als 200 mm², vorzugsweise weniger als 150 mm², beträgt und kleiner ist als der freie Strömungsquerschnitt in der ersten Funktionsstellung der Abschirmvorrichtung.

Die vorgenannten Angaben für den freien Gesamtströmungsquerschnitt der in den Dichtungselementen vorgesehenen Durchströmöffnungen basieren auf einer Arbeitsbreite des Düsenkörpers von nicht mehr als 350 mm und gelten für Dichtungselemente mit einer Länge zwischen 200 mm und 300 mm.

An den Enden des Saugmundes sind zweckmäßig seitliche Saugraumbegrenzungen angeordnet, die den Abstand zwischen dem vorderen Dichtungselement und dem hinteren Dichtungselement überbrücken. Der Saugmund, die Dichtungselemente und die seitlichen Saugraumbegrenzungen begrenzen einen Saugraum an der Unterseite des Düsenkörpers, der umfangsseitig abgeschottet ist, wobei Saugluft durch bodenseitige Durchstromöffnungen zwischen dem vorderen Dichtungselement und einer ebenen Bodenfläche und zwischen dem hinteren Dichtungselement und der Bodenfläche einströmt. Mittels der zwischen zwei Funktionsstellungen verstellbaren Abschirmvorrichtung ist der in den Dichtungselementen einströmende Saugluftmengenstrom veränderbar und kann an die Bodenbeschaffenheit angepasst werden. Damit der Saugmund über seine Gesamtlänge wirksam arbeitet, muss auch dafür gesorgt werden, dass ein ausreichender Luftstrom an den Enden in den Saugkanal eintritt. Gemäß einer bevorzugten Ausführung der Erfindung weisen die seitlichen Saugraumbegrenzungen daher eine Lufteintrittsöffnung auf oder enden oberhalb der Unterkante der Dichtungselemente, wobei sie eine bodenseitige Lufteintrittsöffnung begrenzen. Zweckmäßig bestehen die seitlichen Begrenzungen aus einen luftundurchlässigen Element und weisen eine Unterkante auf, die 2 mm bis 5 mm oberhalb der Unterkante der Dichtungselemente angeordnet ist. Die Unterkante kann insbesondere als gerade Kante ausgebildet sein. In einer bevorzugten Ausführung der Erfindung sind die Lufteintrittsöffnungen an den Enden des Saugmundes ungeachtet der Funktionsstellung der Abschirmvorrichtung wirksam, so dass sowohl beim Saugen von glatten Hartbodenflächen als auch beim Saugen von Fliesenböden oder unebenen Hartbodenflächen an den Enden des Saugraumes ein ausreichender Luftmengenstrom zum Abtransportieren der in den Saugmund eintretenden Schmutzpartikeln bereitsteht.

Der Saugmund weist zweckmäßig eine rechteckförmige Grundfläche auf. Die Tiefe des Saugmundes ändert sich vorzugsweise vom Mündungsbereich zu den Enden des Saugmundes. Die Änderung des Querschnittsprofils kann so gewählt werden, dass die Strömungsgeschwindigkeit innerhalb des Saugmundes von den Enden des Saugmundes bis zum Mündungsbereich des Saugkanals annähernd konstant bleibt. Die in Arbeitsrichtung vor und hinter dem Saugmund angeordneten Dichtungselemente sind zweckmäßig parallele zueinander ausgerichtet und vorzugsweise an der Berandung des Saugmundes angeordnet.

Die Dichtungselemente sind zweckmäßig als tragende streifenförmige Dichtungselemente ausgebildet. Sie können insbesondere aus Borstenstreifen mit einem dichten Borstenbesatz bestehen. Ein dichter Borstenbesatz liegt vor, wenn der Borstenstreifen in der Seitenansicht blickdicht ist und keine Lücken enthält, durch die ungehindert Luft von der Außenseite in den Saugraum einströmen kann. Ferner können die Dichtungselemente aus Streifen aus textilem Material oder Filz bestehen. Zweckmäßig weisen die streifenförmigen Dichtungselemente eine Breite von weniger als 20 mm und vorzugsweise eine Breite von 5 mm bis 15 mm. Diese können bodenseitige Ausklinkungen oder ein bodenseitiges Profil mit Vertiefungen aufweisen.

Für die konstruktive Ausgestaltung der Abschirmvorrichtung, die im Rahmen der erfindungsgemäßen Lehre zur Veränderung des freien Strömungsquerschnittes der an den Dichtungselementen vorgesehenen Durchströmöffnungen bestimmt ist, ergibt sich eine Mehrzahl von Möglichkeiten. Eine erste Ausführungsform sieht vor, dass die Abschirmvorrichtung einen vertikal verstellbaren Träger und daran befestigte Dichtungslippen aufweist, wobei durch eine Hubbewegung des Trägers die Durchströmöffnungen der Dichtungselemente zumindest teilweise verschließbar sind. Die Dichtungslippen grenzen unmittelbar an die Dichtungselemente an. Der vertikal verstellbare Träger mit den daran befestigten Dichtungslippen kann an der Außenseite des Düsenkörpers oder innerhalb des von dem Düsenkörper und den Dichtungselementen umschlossenen Raumes angeordnet sein. Gemäß einer zweiten bevorzugten Ausführung der Erfindung sind die mit Durchströmöffnungen versehenen Dichtungselemente an einem vertikal verstellbaren Träger befestigt, welcher als Teil der Abschirmvorrichtung zwischen einer ersten Funktionsstellung zum Saugen von glatten Hartbodenflächen und einer zweiten Funktionsstellung zum Saugen von unebenen Hartbodenflächen und/oder Fliesenböden verstellbar ist, und weist der Düsenkörper unterseitig angeordnete Dichtungslippen auf, die zu den vertikal verstellbar angeordneten Dichtungselementen benachbart sind und die Durchströmöffnungen der Dichtungselemente zumindest teilweise verschließen, wenn sich der Träger in der zweiten Funktionsstellung befindet. Gemäß einer dritten Ausführungsvariante weist die Abschirmvorrichtung verschiebbar angeordnete oder verschwenkbar gelagerte Dichtungsleisten auf, durch deren Betätigung die Durchströmöffnungen der Dichtungselemente verschließbar sind.

Im Folgenden wird die Erfindung anhand einer lediglich ein Ausführungsbeispiel darstellenden Zeichnung erläutert. Es zeigen schematisch:
- Fig. 1: einen Schnitt durch eine erfindungsgemäße Saugdüse quer zur Arbeitsrichtung,
- Fig. 2: eine Unteransicht der in Fig. 1 dargestellten Saugdüse,
- Fig. 3: einen Ausschnitt aus der Saugdüse zur Erläuterung eines erfindungswesentlichen Funktionselementes der Saugdüse,
- Fig. 4: eine alternative Ausgestaltung der in Fig. 3 dargestellten Anordnung.

Die in den Figuren dargestellte Saugdüse weist einen Düsenkörper 1 auf, der an seiner Unterseite einen als Vertiefung ausgebildeten Saugmund 2 und einen in den Saugmund mündenden Saugkanal 3 zur Ableitung eines in den Saugmund 2 einströmenden Saugluftstromes aufweist. Der Düsenkörper 1 ist mit Dichtungselementen 4, 4' bestückt, die in Arbeitsrichtung vor und hinter dem Saugmund angeordnet sind und an der Unterseite des Düsenkörpers 1 vorstehen. Ferner sind an den Enden des Saugmundes 2 seitliche Saugraumbegrenzungen 5 angeordnet, die den Abstand zwischen dem vorderen Dichtungselement 4 und dem hinteren Dichtungselement 4' überbrücken. Der Saugmund 2, die Dichtungselemente 4, 4' und die seitlichen Saugraumbegrenzungen 5 begrenzen einen Saugraum an der Unterseite des Düsenkörpers 1.

Bei einer Arbeitsbewegung der Saugdüse über eine ebene Bodenfläche sind bodenseitige Durchströmöffnungen 6 zwischen dem vorderen Dichtungselement 4 und der Bodenfläche und ebenso bodenseitige Durchströmöffnungen 6 zwischen dem hinteren Dichtungselement 4' und der Bodenfläche notwendig, damit Schmutzpartikel überfahren werden können und in den Saugmund 2 gelangen. In dem in den Fig. 1 und 2 dargestellten Ausführungsbeispiel liegt der untere Rand der Dichtungselemente 4, 4' auf der zu reinigenden Bodenfläche auf. Die bodenseitigen Durchströmöffnungen 6 ergeben sich aus der Struktur des unteren Randes der Dichtungselemente 4 4' und können insbesondere auch als Ausklinkungen oder Vertiefungen ausgebildet sein.

Die Saugdüse umfasst eine Abschirmvorrichtung 7 zur Veränderung des freien Strömungsquerschnittes der in den Dichtungselementen 4, 4' vorgesehenen Durchströmöffnungen 6. Die Abschirmvorrichtung 7 ist mittels eines am Düsenkörper 1 angeordneten Schaltelementes zwischen einer ersten Funktionsstellung I zum Saugen von glatten Hartbodenflächen und einer zweiten Funktionsstellung II zum Saugen von unebenen Hartbodenflächen und/oder Fliesenböden schaltbar. Die Abschirmvorrichtung 7 kann gemäß der in Fig. 3 dargestellten Prinzipdarstellung einen vertikal verstellbaren Träger 8 und daran befestigte Dichtungslippen 9 aufweisen, wobei durch eine Hubbewegung des Trägers 8 die Durchströmöffnungen 6 in den Dichtungselementen 4, 4' zumindest teilweise verschließbar sind. Gemäß einer in Fig. 4 dargestellten alternativen Ausgestaltung der Abschirmvorrichtung 7 sind die mit Durchströmöffnungen 6 zum Aufsaugen von Schmutzpartikeln versehenen Dichtungselemente 4, 4' an einem vertikal verstellbaren Träger 8' befestigt, welcher als Teil der Abschirmvorrichtung 7 zwischen einer ersten Funktionsstellung I zum Saugen von glatten Hartbodenflächen und einer zweiten Funktionsstellung II zum Saugen von unebenen Hartbodenflächen und/oder Fliesenböden verstellbar ist. Der Düsenkörper 1 weist unterseitig angeordnete Dichtungslippen 9' auf, die zu den vertikal verstellbar angeordneten Dichtungselementen 4, 4' benachbart sind und die Durchströmöffnungen 6 der Dichtungselemente 4, 4' zumindest teilweise verschließen, wenn sich der Träger 8' in der zweiten Funktionsstellung II befindet.

Ungeachtet der konstruktiven Ausgestaltung der Abschirmvorrichtung 7 beträgt der freie Gesamtströmungsquerschnitt der Durchströmöffnungen 6 an jedem Dichtungselement 4, 4' weniger als 200 mm² und vorzugsweise weniger als 150 mm², wenn sich die Abschirmvorrichtung in der zweiten Funktionsstellung II befindet und die Saugdüse zum Saugen von Fliesenböden und/oder unebenen Hartbodenflächen eingesetzt werden soll. Der freie Gesamtströmungsquerschnitt der Durchströmöffnungen 6 ist dabei kleiner als der freie Gesamtströmungsquerschnitt, welcher der ersten Funktionsstellung I der Abschirmvorrichtung 7 zugeordnet ist.

Die genannten Zahlenparameter sind als verwirklicht anzusehen, wenn die Luftdurchlässigkeit der aus dem Dichtungselement 4, 4' und der Abschirmvorrichtung 7 bestehenden Anordnung unter gleichen Testbedingungen der Luftdurchlässigkeit einer Öffnung mit einem Querschnitt von weniger als 200 mm², vorzugsweise weniger als 150 mm², entspricht. Vorteilhaft ist eine Ausgestaltung dergestalt, dass die Durchströmöffnungen 6 des in Arbeitsrichtung vor dem Saugmund 2 angeordneten Dichtungselementes 4 einen freien Gesamtströmungsquerschnitt zwischen 20 mm² und 120 mm² aufweisen, wenn die Abschirmvorrichtung sich in der zweiten Funktionsstellung II zum Saugen von unebenen Hartbodenflächen und/oder Fliesenböden befindet. Vorzugsweise ist das in Saugrichtung hintere Dichtungselement 4' entsprechend ausgestaltet. Bei Messungen zur Ermittlung des freien Gesamtströmungsquerschnittes der bodenseitigen Durchströmöffnungen 6 liegen die Dichtungselemente 4, 4' auf einer glatten Bodenfläche auf und befindet sich die Abschirmvorrichtung 7 in der zweiten Funktionsstellung II.

Wenn die Abschirmvorrichtung 7 sich in der ersten Funktionsstellung I befindet, die für das Saugen von glatten Hartbodenflächen vorgesehen ist, ist der freie Gesamtströmungsquerschnitt der Durchströmöffnungen 6 vorzugsweise um einen Faktor 1,5 bis 3 größer.

Die seitlichen Saugraumbegrenzungen 5 enthalten eine Lufteintrittsöffnung oder enden oberhalb der Unterkante der Dichtungselemente 4, 4'. Im Ausführungsbeispiel bestehen die seitlichen Saugraumbegrenzungen 5 aus einem luftundurchlässigen Element und weisen eine gerade Unterkante auf, die 2 mm bis 5 mm oberhalb der Unterkante der Dichtungselemente 4, 4' angeordnet ist. Die Lufteintrittsöffnungen an den Enden des Saugmundes 2 sind ungeachtet der Funktionsstellung der auf die Durchströmöffnungen 6 der Dichtungselemente 4, 4' wirkenden Abschirmvorrichtung 7 wirksam. Die Funktionsstellung der Abschirmvorrichtung 7 wirkt sich auf die Lufteintrittsöffnungen an den Enden des Saugmundes 2 nicht aus.

Der Saugmund 2 der Saugdüse weist eine quer zur Arbeitsrichtung gemessene Breite B zwischen 200 mm und 300 mm, vorzugsweise eine Breite zwischen 200 mm und 260 mm, auf. Die von der Unterkante der Dichtungselemente 4, 4' gemessene Höhe des Saugraumes beträgt außerhalb eines Mündungsbereiches des Saugkanals 3 zumindest in endseitigen Saugmundabschnitten, die sich jeweils von einem Ende des Saugmundes 2 ausgehend über eine Länge L von 60 mm erstrecken, mindestens 4 mm und maximal 20 mm. Der Abstand a zwischen dem vorderen Dichtungselement 4 und dem hinteren Dichtungselement 4' beträgt zumindest 15 mm und maximal 50 mm, vorzugsweise maximal 40 mm.

Die in Arbeitsrichtung vor und hinter dem Saugmund 2 angeordneten Dichtungselemente 4, 4' sind parallel zueinander ausgerichtet und an der Berandung des Saugmundes 2 angeordnet. Als Dichtungselemente 4, 4' können Borstenstreifen mit einem dichten Borstenbesatz, Streifen aus textilem Material und Filzstreifen eingesetzt werden.

Den Figuren entnimmt man, dass der Saugkanal 3 an einer Seitenfläche des Saugmundes 2 in den Saugmund einmündet und horizontal an den Düsenkörper 1 anschließt. Ein winkelförmiges Rohrelement 10 ist drehbeweglich mit dem Saugkanal 3 verbunden. An das Rohrelement 10 kann ein Saugrohr und/oder ein Saugschlauch angeschlossen werden, der die Saugdüse mit einem nicht dargestellten Sauggerät verbindet.

Die in den Figuren dargestellte Saugdüse eignet sich zum Saugen von glatten Hartbodenflächen sowie gefliesten Bodenflächen und unebenen Hartbodenflächen, wobei die Saugeigenschaften der Saugdüse mittels der Abschirmvorrichtung 7, welche den freien Gesamtströmungsquerschnitt der an den Dichtungselementen 4, 4' vorhandenen Durchströmöffnungen 6 beeinflusst, angepasst werden kann. Die Saugdüse kann insbesondere in Kombination mit einem Sauggerät betrieben werden, welches ein Sauggebläse mit einer elektrischen Leistungsaufnahme von weniger als 900 Watt aufweist.

## Patentansprüche

1. Saugdüse zum Saugen von Hartbodenflächen mit
einem Düsenkörper (1), der an seiner Unterseite einen als Vertiefung ausgebildeten Saugmund (2) und einen in den Saugmund mündenden Saugkanal (3) zur Ableitung eines in den Saugmund (2) einströmenden Saugluftstromes aufweist, und
Dichtungselementen (4, 4'), die in Arbeitsrichtung vor und hinter dem Saugmund (2) angeordnet sind und an der Unterseite des Düsenkörpers (1) vorstehen,
wobei zumindest das in Arbeitsrichtung vor dem Saugmund (2) angeordnete Dichtungselement (4) Durchströmöffnungen (6) zum Aufsaugen von Schmutzpartikeln aufweist, wobei eine Abschirmvorrichtung (7) zur Veränderung des freien Strömungsquerschnittes der Durchströmöffnungen (6), wobei die Abschirmvorrichtung (7) mittels eines am Düsenkörper (1) angeordneten Schaltelementes zwischen einer ersten Funktionsstellung (I) zum Saugen von glatten Hartbodenflächen und einer zweiten Funktionsstellung (II) zum Saugen von unebenen Hartbodenflächen und/oder Fliesenböden schaltbar ist, wobei der freie Gesamtströmungsquerschnitt der Durchströmöffnungen (6) in der zweiten Funktionsstellung (II) weniger als 200 mm², vorzugsweise weniger als 150 mm², beträgt und kleiner ist als in der ersten Funktionsstellung (I)
**dadurch gekennzeichnet, dass** die Durchströmöffnungen (6) des in Arbeitsrichtung vor dem Saugmund (2) angeordneten Dichtungselementes (4) einen freien Gesamtströmungsquerschnitt zwischen 20 mm² und 120 mm² aufweisen, wenn die Abschirmvorrichtung (7) sich in der zweiten Funktionsstellung (II) zum Saugen von unebenen Hartbodenflächen und/oder Fliesenböden befindet.

2. Saugdüse nach Anspruch 1, **dadurch gekennzeichnet, dass** die beiden in Saugrichtung vor und hinter dem Saugmund (2) angeordneten Dichtungselemente (4, 4') als tragende Dichtungselemente ausgebildet sind und jeweils Durchströmöffnungen (6) zum Aufsaugen von Schmutzpartikeln aufweisen, dass die Abschirmvorrichtung (7) auf beide Dichtungselemente (4, 4') wirkt, wobei der freie Gesamtströmungsquerschnitt der Durchströmöffnungen (6) in der zweiten Funktionsstellung (II) an beiden Dichtungselementen (4, 4') jeweils weniger als 200 mm², vorzugsweise weniger als 150 mm² beträgt, und kleiner ist als der freie Strömungsquerschnitt in der ersten Funktionsstellung (I) der Abschirmvorrichtung (7).

3. Saugdüse nach einem der Ansprüche 1 bis 2, **dadurch gekennzeichnet, dass** an den Enden des Saugmundes (2) seitliche Saugraumbegrenzungen (5) angeordnet sind, die den Abstand (a) zwischen dem vorderen Dichtungselement (4) und dem hinteren Dichtungselement (4') überbrücken.

4. Saugdüse nach Anspruch 3, **dadurch gekennzeichnet, dass** die Saugraumbegrenzungen (5) eine Lufteintrittsöffnung enthalten oder zur Begrenzung einer bodenseitigen Lufteintrittsöffnung oberhalb der Unterkante der Dichtungselemente (4, 4') enden.

5. Saugdüse nach Anspruch 4, **dadurch gekennzeichnet, dass** die Lufteintrittsöffnungen an den Enden des Saugmundes (2) ungeachtet der Funktionsstellung der auf die Durchströmöffnungen (6) des Dichtungselementes (4) wirkenden Abschirmvorrichtung (7) wirksam sind.

6. Saugdüse nach einem der Ansprüche 1 bis 5, **dadurch gekennzeichnet, dass** die Abschirmvorrichtung (7) einen vertikalen verstellbaren Träger (8) und daran befestigte Dichtungslippen (9) aufweist, wobei durch eine Hubbewegung des Trägers (7) die Durchströmöffnungen (6) zumindest teilweise verschließbar sind.

7. Saugdüse nach einem der Ansprüche 1 bis 5, **dadurch gekennzeichnet, dass** die mit Durchströmöffnungen (6) zum Aufsaugen von Schmutzpartikeln versehenen Dichtungselemente (4, 4') an einem vertikal verstellbaren Träger (8') befestigt sind, welcher als Teil der Abschirmvorrichtung (7) zwischen einer ersten Funktionsstellung (I) zum Saugen von glatten Hartbodenflächen und einer zweiten Funktionsstellung (II) von Saugen von unebenen Hartbodenflächen und/oder Fliesenböden verstellbar ist, und dass der Düsenkörper (1) unterseitig angeordnete Dichtungslippen (9') aufweist, die zu den vertikal verstellbar angeordneten Dichtungselementen (4, 4') benachbart sind und die Durchströmöffnungen (6) der Dichtungselemente (4, 4') zumindest teilweise verschließen, wenn sich der Träger (8') in der zweiten Funktionsstellung (II) befindet.

8. Saugdüse nach einem der Ansprüche 1 bis 5, **dadurch gekennzeichnet, dass** die Abschirmvorrichtung (7) verschiebbar angeordnete oder verschwenkbar gelagerte Dichtungsleisten aufweist, durch deren Betätigung die Durchströmöffnungen (6) der Dichtungselemente (4, 4') zumindest teilweise verschließbar sind.

9. Saugdüse nach einem der Ansprüche 1 bis 8, **dadurch gekennzeichnet, dass** die Dichtungselemente (4, 4') an der Berandung des Saugmundes (2) angeordnet sind.

10. Saugdüse nach einem der Ansprüche 1 bis 9, **dadurch gekennzeichnet, dass** die Dichtungselemente (4, 4') als tragende streifenförmige Dichtungselemente ausgebildet sind.

11. Saugdüse nach Anspruch 10, **dadurch gekennzeichnet, dass** die Dichtungselemente (4, 4') als Borstenstreifen mit einem dichten Borstenbesatz oder als Streifen aus textilem Material oder als Filzstreifen ausgebildet sind.

12. Saugdüse nach Anspruch 10 oder 11, **dadurch gekennzeichnet, dass** die streifenförmigen Dichtungselemente (4, 4') bodenseitige Ausklinkungen oder ein bodenseitiges Profil mit Vertiefungen aufweisen.

## Claims

1. A suction nozzle for vacuuming hard floor surfaces comprising
a nozzle body (1), which has on its underside a suction mouth (2) formed as depression and a suction duct (3) leading into the suction mouth for discharging a suction air flow flowing into the suction mouth (2), and sealing elements (4, 4'), which are arranged upstream of and downstream from the suction mouth (2) in the working direction and which protrude at the underside of the nozzle body (1),
wherein at least the sealing element (4) arranged upstream of the suction mouth (2) in the working direction has flow-through openings (6) for absorbing dirt particles,
wherein a shielding device (7) for changing the free flow cross section of the flow-through openings (6), wherein the shielding device (7) can be switched between a first functional position (I) for vacuuming smooth hard floor surfaces and a second functional position (II) for vacuuming uneven hard floor surfaces and/or tiled floors by means of a switching element arranged at the nozzle body (1), wherein the free total flow cross section of the flow-through openings (6) in the second functional position (II) is less than 200 mm², preferably less than 150 mm², and is smaller than in the first functional position (I),
**characterized in that**
the flow-through openings (6) of the sealing element (4) arranged upstream of the suction mouth (2) in the working direction have a free total flow cross section of between 20 mm² and 120 mm², when the shielding device (7) is in the second functional position (II) for vacuuming uneven hard floor surfaces and/or tiled floors.

2. The suction nozzle according to claim 1, **characterized in that** the two sealing elements (4, 4') arranged upstream of and downstream from the suction mouth (2) in the vacuuming direction are formed as supporting sealing elements and each have flow-through openings (6) for absorbing dirt particles, that the shielding device (7) acts on both sealing elements (4, 4'), wherein the free total flow cross section of the flow-through openings (6) in the second functional position (II) at both sealing elements (4, 4') is in each case less than 200 mm², preferably less than 150 mm², and is smaller than the free flow cross section in the first functional position (I) of the shielding device (7).

3. The suction nozzle according to one of claims 1 to 2, **characterized in that** lateral suction chamber limitations (5), which bridge the distance (a) between the front sealing element (4) and the rear sealing element (4'), are arranged at the ends of the suction mouth (2).

4. The suction nozzle according to claim 3, **characterized in that** the suction chamber limitations (5) include an air inlet opening or end above the lower edge of the sealing elements (4, 4') for limiting a floor-side air inlet opening.

5. The suction nozzle according to claim 4, **characterized in that** the air inlet openings at the ends of the suction mouth (2) are effective regardless of the functional position of the shielding device (7) acting on the flow-through openings (6) of the sealing element (4) .

6. The suction nozzle according to one of claims 1 to 5, **characterized in that** the shielding device (7) has a vertical adjustable support (8) and sealing lips (9) fastened thereto, wherein the flow-through openings (6) can be at least partially closed by means of a lifting movement of the support (7).

7. The suction nozzle according to one of claims 1 to 5, **characterized in that** the sealing elements (4, 4') provided with flow-through openings (6) for absorbing dirt particles are fastened to a vertically adjustable support (8'), which, as part of the shielding device (7), can be adjusted between a first functional position (I) for vacuuming smooth hard floor surfaces and a second functional position (II) for vacuuming uneven hard floor surfaces and/or tiled floors, and that the nozzle body (1) has sealing lips (9') arranged on the underside, which are adjacent to the sealing elements (4, 4'), which are arranged in a vertically adjustable manner and which at least partially close the flow-through openings (6) of the sealing elements (4, 4') when the support (8') is in the second functional position (II).

8. The suction nozzle according to one of claims 1 to 5, **characterized in that** the shielding device (7) has displaceably arranged or pivotably supported sealing strips, by means of the actuation of which the flow-through openings (6) of the sealing elements (4, 4') can be at least partially closed.

9. The suction nozzle according to one of claims 1 to 8, **characterized in that** the sealing elements (4, 4') are arranged at the boundary of the suction mouth (2).

10. The suction nozzle according to one of claims 1 to 9, **characterized in that** the sealing elements (4, 4') are formed as supporting strip-shaped sealing elements.

11. The suction nozzle according to claim 10, **characterized in that** the sealing elements (4, 4') are formed as bristle strips comprising a dense bristle coverage, or as strips made of textile material, or as felt strips.

12. The suction nozzle according to claim 10 or 11, **characterized in that** the strip-shaped sealing elements (4, 4') have floor-side notches or a floor-side profile comprising depressions.

## Revendications

1. Suceur, destiné à aspirer des surfaces de sol dur, comprenant :
un corps de suceur (1) qui sur sa face inférieure comporte une bouche aspirante (2) conçue sous la forme d'un creux et un canal d'aspiration (3) débouchant dans la bouche aspirante, pour faire dévier un flux d'air d'aspiration affluant dans la bouche aspirante (2) et
des éléments d'étanchéité (4, 4') qui sont placés à l'avant et à l'arrière de la bouche aspirante (2) dans la direction de travail et qui débordent sur la face inférieure du corps de suceur (1),
au moins l'élément d'étanchéité (4) placé à l'avant de la bouche aspirante (2) dans la direction de travail comportant des orifices de circulation (6) destinés à aspirer des particules de saleté,
un dispositif formant écran (7) étant présent pour faire varier la section transversale d'écoulement libre des orifices de circulation (6), le dispositif formant écran (7) étant commutable au moyen d'un élément de commutation placé sur le corps de suceur (1) entre une première position fonctionnelle (I), destinée à aspirer des surfaces de sol dur lisses et une deuxième position fonctionnelle (II), destinée à aspirer des surfaces de sol dur inégales et/ou des sols carrelés, dans la deuxième position fonctionnelle (II), la section transversale d'écoulement totale des orifices de circulation (6) étant inférieure à 200 mm², de préférence inférieure à 150 mm² et étant plus petite que dans la première position fonctionnelle (I) ,
**caractérisé en ce que**
les orifices de circulation (6) de l'élément d'étanchéité (4) placés à l'avant de la bouche aspirante (2) dans la direction de travail présentent une section transversale d'écoulement totale comprise entre 20 mm² et 120 mm² lorsque le dispositif formant écran (7) se trouve dans la deuxième position fonctionnelle (II) destinée à aspirer des surfaces de sol dur inégales et/ou des surfaces carrelées.

2. Suceur selon la revendication 1, **caractérisé en ce que** les éléments d'étanchéité (4, 4') placés à l'avant et à l'arrière de la bouche aspirante (2) dans la direction d'aspiration sont conçus sous la forme d'éléments d'étanchéité porteurs et comportent chacun des orifices de circulation (6) destinés à aspirer des particules de saleté, **en ce que** le dispositif formant écran (7) agit sur les deux éléments d'étanchéité (4, 4'), dans la deuxième position fonctionnelle (II), la section transversale d'écoulement totale libre des orifices de circulation (6) s'élevant sur chacun des deux éléments d'étanchéité (4, 4') à moins de 200 mm², de préférence à moins de 150 mm² et étant plus petite que la section transversale d'écoulement libre dans la première position fonctionnelle (I) du dispositif formant écran (7).

3. Suceur selon l'une quelconque des revendications 1 à 2, **caractérisé en ce que** sur les extrémités de la bouche aspirante (2) sont placées des délimitations latérales de l'espace d'aspiration (5), qui chevauchent l'écart (a) entre l'élément d'étanchéité (4) avant et l'élément d'étanchéité (4') arrière.

4. Suceur selon la revendication 3, **caractérisé en ce que** les délimitations de l'espace d'aspiration (5) contiennent un orifice d'entrée d'air ou pour délimiter un orifice d'entrée d'air situé côté sol, se terminent au-dessus de l'arête inférieure des éléments d'étanchéité (4, 4').

5. Suceur selon la revendication 4, **caractérisé en ce que** les orifices d'entrées d'air sont actifs sur les extrémités de la bouche aspirante (2), nonobstant la position fonctionnelle du dispositif formant écran (7) agissant sur les orifices de circulation (6) de l'élément d'étanchéité (4).

6. Suceur selon l'une quelconque des revendications 1 à 5, **caractérisé en ce que** le dispositif formant écran (7) comporte un support (8) ajustable à la verticale et des lèvres d'étanchéité (9) fixées sur celui-ci, les orifices de circulation (6) pouvant se fermer au moins partiellement par un mouvement de levage du support (7).

7. Suceur selon l'une quelconque des revendications 1 à 5, **caractérisé en ce que** les éléments d'étanchéité (4, 4') munis des orifices de circulation (6) destinés à aspirer des particules de saleté sont fixés sur un support (8') ajustable à la verticale, lequel en tant que partie du dispositif formant écran (7) est ajustable entre une première position fonctionnelle (I) destinée à aspirer des surfaces de sol dur lisses et une deuxième position fonctionnelle (II) d'aspiration de surfaces de sol dur inégales et/ou de sols carrelés, et **en ce que** le corps de suceur (1) comporte des lèvres d'étanchéité (9') placées sur sa face inférieure, qui sont voisines des éléments d'étanchéité (4, 4') placés en étant ajustables à la verticale et qui ferment au moins partiellement les orifices de circulation (6) des éléments d'étanchéité (4, 4') lorsque le support (8') se trouve dans la deuxième position fonctionnelle (II).

8. Suceur selon l'une quelconque des revendications 1 à 5, **caractérisé en ce que** le dispositif formant écran (7) comporte des baguettes d'étanchéité placées en étant déplaçables ou logées de manière à pouvoir pivoter, dont l'actionnement permet de fermer au moins partiellement les orifices de circulation (6) des éléments d'étanchéité (4, 4').

9. Suceur selon l'une quelconque des revendications 1 à 8, **caractérisé en ce que** les éléments d'étanchéité (4, 4') sont placés sur la bordure de la bouche aspirante (2) .

10. Suceur selon l'une quelconque des revendications 1 à 9, **caractérisé en ce que** les éléments d'étanchéité (4, 4') sont conçus sous la forme d'éléments d'étanchéité porteurs en forme de rubans.

11. Suceur selon la revendication 10, **caractérisé en ce que** les éléments d'étanchéité (4, 4') sont conçues sous la forme de rubans de poils munis d'une garniture de poils dense ou sous la forme de rubans en matière textile ou sous la forme de rubans de feutre.

12. Suceur selon la revendication 10 ou 11, **caractérisé en ce que** les éléments d'étanchéité (4, 4') en forme de rubans comportent des encoches du côté sol ou un profilé côté sol muni de creux.
